# EUROPÄISCHE PATENTSCHRIFT

(11) **EP 1 904 356 B1**
(45) Veröffentlichungstag und Bekanntmachung des Hinweises auf die Patenterteilung: **21.11.2012**
(21) Anmeldenummer: 06741044.9
(22) Anmeldetag: 19.06.2006
(51) Int. Cl.: B61K 9/00

(54) **VERFAHREN UND VORRICHTUNG ZUR ERFASSUNG DER ENTGLEISUNGSGEFAHR VON SCHIENENFAHRZEUGEN**
METHOD AND DEVICE FOR DETERMINING THE RISK OF DERAILMENT OF RAILWAY VEHICLES
PROCEDE ET DISPOSITIF PERMETTANT DE DETERMINER LE RISQUE DE DERAILLEMENT DE VEHICULES FERROVIAIRES

(30) Priorität: 18.07.2005 AT 12052005
(43) Veröffentlichungstag der Anmeldung: 02.04.2008
(73) Patentinhaber: Hottinger Baldwin Messtechnik GmbH, 1230 Wien (AT)
(72) Erfinder: STEPHANIDES, Johannes, A-1200 Wien (AT); MAICZ, Dietmar, A-8302 Nestelbach (AT); WEILINGER, Walter, A-1060 Wien (AT)
(74) Vertreter: Holzer, Walter
(86) Internationale Anmeldenummer: PCT/AT2006/000248
(87) Internationale Veröffentlichungsnummer: WO 2007/009132

(56) Entgegenhaltungen:
- EP-A- 1 521 072
- JP-A- 10 185 666
- JP-A- 2002 236 065
- US-B1- 6 381 521

## Beschreibung

Die Erfindung betrifft eine Vorrichtung zur Erfassung der Entgleisungsgefahr von Schienenfahrzeugen mit Hilfe einer Meßstrecke aus einer Reihe von an den Schienen angebrachten Meßelementen und einer mit diesen verbundenen elektronischen Signalauswerteeinrichtung, wobei die Meßelemente auf beiden Seiten des schienensteges angebracht und als Dehnungsmeßstreifen zur Aufnahme von Schienenlängsspannung ausgebildet sind, und der Schienenfuß von einem Meßelement abgestützt ist, welches die Horizontal- und Vertikalkräfte in einem in horizontaler Richtung wandernden Radaufstandspunkt aufnimmt. Die Erfindung betrifft auch ein Verfahren zur Erfassung der Entgleisungsgefahr von Schienenfahrzeugen.

Ein kosteneffizienter und sicherer Bahnbetrieb ist nur durch genaue Kenntnis des Zustandes von Gleis und Fahrzeug möglich. Die Beurteilung der Fahrsicherheit spielt hierbei eine zentrale Rolle. Aus dem Fahrzeugverhalten können der resultierende Ressourcenverbrauch und Veränderungen am Oberbau abgeleitet werden. Es sind ortsfeste Meßstrecken zur Erfassung von Schienenbelastungen bekannt, die eine Wägestrecke in einem Gleisabschnitt umfassen. Die Schienen stützen sich auf Wägezellen ab, die z.B. in Wägeschwellen eingebaut sind, welche so ausgelegt sind, daß sie für Biegemomente und Querkräfte unempfindlich sind.

Die EP 1 521 072 offenbart ein Verfahren zur Erfassung von Kräften von elastischen Verformungen zumindest einer Schiene und eines Oberbaus. Dazu werden Meßelemente der Unterseite des Schienenkopfes und der Oberseite der Schienen angeordnet und elektronisch ausgelesen. Nachteil dieser Lehre ist, daß die spezielle Anordnung der Meßelemente nicht alle an der Schiene auftretenden Verformungen erfassen kann und die Zuverlässigkeit der Erfassung von Entgleisungsfaktoren daher eingeschränkt ist.

Die JP 2002/236065 A beschreibt ein Verfahren zur Ermittlung der quer zur Schienenrichtung wirkenden Horizontalkraft, wobei vier symmetrisch auf beiden Seiten der Schiene gekreuzt angeordnete Meßstreifenpaare die Horizontalkräfte messen, indem jeweils vier Meßstreifenpaare eine Wheatstone Brücke bilden, die bei Verschiebungen ein entsprechend großes Signal liefert. Nachteil dieser Lehre ist auch hier, daß die Meßelemente aufgrund ihrer eingeschränkten Zahl von Positionierungen an der Schiene nur wenige Parameter erfassen können.

Der Erfindung liegt die Aufgabe zugrunde, ein Verfahren der einleitend angegebenen Art zu schaffen, mit dem auch Entgleisungsrisikofaktoren mit Hilfe einer ortsfesten Meßstelle zuverlässig erfaßt und ausgewertet werden können.

Die erfindungsgemäße Vorrichtung erreicht dies dadurch, daß Meßelemente am Schienenkopfaußenrand und an beiden Schienenfußaußenrändern als Dehnungsmeßstreifen ausgebildet sind, welche Horizontalverschiebungen aufnehmen, und daß das den Schienenfuß abstützende Meßelement mindestens einen balkenförmigen Krafteinleitungsteil, der mit dem Schienenfuß verbindbar ist, und mindestens einen balkenförmigen Kraftausleitungsteil aufweist, der mit einer Schwelle verbindbar ist, wobei diese Teile parallel und horizontal übereinander angeordnet sind, und daß zwischen den Kraftein- und Kraftausleitungsteilen mindestens ein Meßsenkungspaar an mindestens einem Verformungskörper vorgesehen ist, wobei der Krafteinleitungsteil durch einen horizontalen Querspalt vom Kraftausleitungsteil beabstandet ist, und beide Teile seitlich mit je einem zumindest teilweise vertikal ausgerichteten Verformungskörper verbunden sind, in denen vertikal beabstandet mindestens je zwei Meßsenkungspaare vorgesehen sind, wobei das obere Meßsenkungspaar zur Erfassung der horizontalen und das untere Meßsenkungspaar zur Erfassung der Vertikalkräfte und des Radaufstandspunktes vorgesehen ist.

Im Rahmen der Erfindung werden zweckmäßig als Meßelemente Dehnungsmeßstreifen aufgebracht. Dabei können am Schienensteg in der neutralen Faser Dehnungsmeßstreifen unter einem negativen und einem positiven 45°-Winkel zur neutralen Faser aufgebracht sein.

Alternativ sind am Schienensteg in der neutralen Faser Dehnungsmeßstreifen unter einem 0 Grad Winkel zur neutralen Faser zur Erfassung von Längsspannungen aufgebracht.

Eine Ausführungsform der Erfindung ist auch ein Verfahren zur Erfassung der Entgleisungsgefahr von Schienenfahrzeugen mit einer erfindungsgemäßen Vorrichtung, welches dadurch gekennzeichnet ist, daß in der Signalauswerteeinrichtung aus den übermittelten Signalen ein kontinuierliches Informationsarray gebildet wird, das Instabilitätsneigungen von Fahrzeugen und Gleisverschiebekräfte anzeigt.

Vorzugsweise wird ein Informationsarray aus mehreren Informationszellen derart gebildet, daß sich ihre Signalanteile stetig aneinanderfügen, wobei vorzugsweise die Schieneneinsenkungen und auch die horizontalen Schienenbewegungen in relevante Anteile zerlegt und in der unmittelbaren Umgebung des Radaufstandspunktes berücksichtigt werden.

Ein Ausführungsbeispiel der Erfindung wird nachfolgend unter Bezugnahme auf die Zeichnungen näher erläutert. Es zeigen: Die Fig. 1a und 1b jeweils einen schematischen Querschnitt durch ein den zugehörigen Schienenfuß abstützendes Meßelement gemäß der Erfindung samt Meßanzeigediagramm, wobei unterschiedliche Krafteinleitungsfälle dargestellt sind, Fig. 2 eine schematische Teildarstellung der Schienenmeßstrecke, Fig. 3a eine schematische perspektivische Teildarstellung einer Schiene mit den an dieser aufgebrachten Meßelementen, und Fig. 3b ein Kräftediagramm.

Fig. 1 zeigt im Schnitt ein unterhalb der Schiene S angeordnetes Y/Q-Kraftmeßelement, das es ermöglicht, Kräfte in Y und Q-Richtung aufzuzeichnen, die von einem Rad stammen und über die Schiene S eingeleitet werden. Der Fuß des Meßelementes entspricht im Bereich der Schienenbefestigung beispielsweise exakt jenem eines "UIC-60" Schienenquerschnittes. Zur Befestigung des Meßelementes an der Schiene werden Standard-Schienenbefestigungselemente (Spannklemme, elastische Zwischenlage, Winkelführungsplatte) einer Stahltrogschwelle oder eines Adapters in fester Fahrbahn verwendet.

Das den Schienenfuß abstützende Meßelement weist mindestens einen balkenförmigen Krafteinleitungsteil, der mit dem Schienenfuß verbindbar ist, und mindestens einen balkenförmigen Kraftausleitungsteil auf, der mit einer Schwelle verbindbar ist. Diese Teile sind parallel und horizontal übereinander angeordnet. Zwischen dem Krafteinleitungsteil und dem Kraftausleitungsteil ist mindestens ein Meßsenkungspaar an mindestens einem Verformungskörper vorgesehen. Der Krafteinleitungsteil ist durch einen horizontalen Querspalt vom Kraftausleitungsteil beabstandet, und beide Teile sind seitlich mit je einem zumindest teilweise vertikal ausgerichteten Verformungskörper verbunden, in dem vertikal beabstandet mindestens je zwei Meßsenkungspaare vorgesehen sind. Das obere Meßsenkungspaar ist zur Erfassung der horizontalen und das untere Meßsenkungspaar zur Erfassung der Vertikalkräfte vorgesehen.

Im Betrieb wandert der Angriffspunkt der Q-Kraft infolge Bewegungen des Rades R z.B. um ± 10 mm in Y-Richtung. Im Falle der Fig. 1a erfolgte die Q-Krafteinleitung mittig, im Falle der Fig. 1b erfolgte eine Verschiebung des Kraftangriffspunktes in horizontaler Richtung um etwa 10 mm. Die nicht zentrische Krafteinleitung ergibt im Meßdiagramm einen Spannungsanstieg des lastseitigen unteren Meßsenkungskörpers um etwa 0,2 mV/V.

Nach den Fig. 3a und 3b sind in der Meßstrecke außerdem an den Schienen S Dehnungsmeßstreifen am Schienenkopfaußenrand SKR zur Aufnahme von Horizontalverschiebungen, auf beiden Seiten des Schienensteges STL in der neutralen Faser zur Aufnahme von traktionsverursachten Längsspannungen, und an den beiden Außenrändern des Schienenfußes SFR zur Aufnahme von Horizontalverschiebungen angebracht. Die gemessenen Signale werden in einer nicht gezeigten elektronischen Auswerteeinrichtung nach vorbestimmten Programmen ausgewertet, wobei eine kontinuierliche Signalauswertung vorgenommen wird, indem in einer nichtlinearen Parametervariation mit problemangepaßten Ansatzfunktionen die Meßdaten approximiert werden. Damit werden die diskreten Daten im Zeit- und Wegbereich kontinuisiert. Die Kräfte werden als dynamisches Signal bei der Überfahrt einer Achse über den gesamten Meßbereich errechnet. Zusätzlich kann der Mittelwert der Bettungssteifigkeit angegeben werden. Sicherheitsrelevante Entscheidungen werden so auf eine objektive und zeitnahe Basis gestellt. Das System ist redundant, weil es ein durch mindestens zwei unterschiedliche Einzelmeßsysteme abgesichertes Meß- und Auswerteverfahren umfaßt. Durch Hochfrequenz-Simulationsunterstützung eines elastischen Fahrweg- und Radsatzmodells wird außerdem ein lernfähiges System ermöglicht. Im Rahmen der Erfindung sind eindeutige und reproduzierbare Meßergebnisse bereits bei Radabständen > 0,7 m möglich.

## Patentansprüche

1. Vorrichtung zur Erfassung der Entgleisungsgefahr von Schienenfahrzeugen, mit einer Meßstrecke aus einer Reihe von an den Schienen angebrachten Meßelementen und einer mit diesen verbundenen elektronischen Signalauswerteeinrichtung, wobei Meßelemente auf beiden Seiten des Schienensteges angebracht und als Dehnungsmeßstreifen zur Aufnahme von Schienenlängsspannungen
ausgebildet sind, und der Schienenfuß von einem Meßelement abgestützt ist, welches die Horizontal- und Vertikalkräfte in einem in horizontaler Richtung wandernden Radaufstandspunkt aufnimmt, **dadurch gekennzeichnet, daß** Meßelemente am Schienenkopfaußenrand (SKR) und an beiden Schienenfußaußenrändern (SFR) als Dehnungsmeßstreifen ausgebildet sind, welche Horizontalverschiebungen aufnehmen, und daß das den Schienenfuß abstützende Meßelement mindestens einen balkenförmigen Krafteinleitungsteil, der mit dem Schienenfuß verbindbar ist, und mindestens einen balkenförmigen Kraftausleitungsteil aufweist, der mit einer Schwelle verbindbar ist, wobei diese Teile parallel und horizontal übereinander angeordnet sind, und daß zwischen den Kraftein- und Kraftausleitungsteilen mindestens ein Meßsenkungspaar an mindestens einem Verformungskörper vorgesehen ist, wobei der Krafteinleitungsteil durch einen horizontalen Querspalt vom Kraftausleitungsteil beabstandet ist, und beide Teile seitlich mit je einem zumindest teilweise vertikal ausgerichteten Verformungskörper verbunden sind, in denen vertikal beabstandet mindestens je zwei Meßsenkungspaare vorgesehen sind, wobei das obere Meßsenkungspaar zur Erfassung der horizontalen und das untere Meßsenkungspaar zur Erfassung der Vertikalkräfte und des Radaufstandspunktes vorgesehen ist.

2. Vorrichtung nach Anspruch 1, **dadurch gekennzeichnet, daß** am Schienensteg in der neutralen Faser, wie an sich bekannt, Dehnungsmeßstreifen unter einem negativen und einem positiven 45°-Winkel zur neutralen Faser aufgebracht sind.

3. Vorrichtung nach Anspruch 1, **dadurch gekennzeichnet, daß** am Schienensteg in der neutralen Faser Dehnungsmeßstreifen unter einem 0°-Winkel zur neutralen Faser zur Erfassung von Längsspannungen aufgebracht sind.

4. Verfahren zur Erfassung der Entgleisungsgefahr von Schienenfahrzeugen mit einer Vorrichtung nach einem der Ansprüche 1 bis 3, **dadurch gekennzeichnet, daß** in der Signalauswerteeinrichtung aus den übermittelten Signalen ein kontinuierliches Informationsarray gebildet wird, das Instabilitätsneigungen von Fahrzeugen und Gleisverschiebekräfte anzeigt.

5. Verfahren nach Anspruch 4, **dadurch gekennzeichnet, daß** ein Informationsarray aus mehreren Informationszellen gebildet wird, derart, daß sich ihre Signalanteile quasi stetig aneinanderfügen, wobei vorzugsweise die Schieneneinsenkungen und auch die horizontalen Schienenbewegungen in relevante Anteile zerlegt und in der unmittelbaren Umgebung des Radaufstandspunktes berücksichtigt werden.

## Claims

1. Device for detecting the risk of derailment of railway vehicles, comprising a measuring portion consisting of a row of measuring elements fitted to the rails and of an electric signal evaluator connected to said measuring elements, measuring elements being fitted to both sides of the rail web and configured as strain gauges for recording longitudinal stress on the rails, and the rail flange being supported by a measuring element which detects the horizontal and vertical forces in a wheel contact point moving in a horizontal direction, **characterised in that** measuring elements are configured on the outer edge of the rail head (SKR) and on both outer edges of the rail flange (SFR) as strain gauges which detect horizontal displacements, and **in that** the measuring element supporting the rail flange has at least one beam-shaped force introduction piece, which can be connected to the rail flange, and at least one beam-shaped force dissipation piece which can be connected to a sleeper, said pieces being superposed so as to be parallel and horizontal, and **in that** at least one measurement lowering pair is provided, between the force introduction and force dissipation pieces, on at least one deformation member, the force introduction piece being separated from the force dissipation piece by a horizontal transverse gap and the two pieces being connected laterally to a respective deformation member which is oriented vertically at least in part, at least two measurement lowering pairs being provided in each deformation member, with vertical spacing, the upper measurement lowering pair being provided for detecting the horizontal forces and the lower measurement lowering pair being provided for detecting the vertical forces and the wheel contact point.

2. Device according to claim 1, **characterised in that** strain gauges are applied to the rail web in the neutral axis, known per se, at a positive and a negative 45° angle to the neutral axis.

3. Device according to claim 1, **characterised in that** strain gauges for detecting longitudinal stress are applied to the rail web in the neutral axis at a 0° angle to the neutral axis.

4. Method for detecting the risk of derailment of railway vehicles, comprising a device according to any of claims 1 to 3, **characterised in that** a continuous information array is formed in the signal evaluation apparatus from the transmitted signals and indicates the likely instability of vehicles and track displacement forces.

5. Method according to claim 4, **characterised in that** an information array is formed from a plurality of information cells such that their signal parts merge on a virtually continuous basis, the rail subsidence and also the horizontal rail movements preferably being broken down into relevant parts and being taken into consideration in the immediate vicinity of the wheel contact point.

## Revendications

1. Dispositif de détermination du risque de déraillement de véhicules ferroviaires avec une distance mesurée à partir d'une série d'éléments de mesure installés sur les rails et un dispositif d'analyse électronique des signaux relié à ceux-ci, des éléments de mesure étant disposés sur les deux côtés de l'âme du rail et configurés comme des bandes de mesure d'extension pour mesurer les contraintes longitudinales du rail, et le patin du rail étant soutenu par un élément de mesure, qui reçoit les forces horizontales et verticales en un point de contact des roues qui se déplace dans le sens horizontal, **caractérisé en ce que** des éléments de mesure sont configurés sur le bord extérieur du champignon du rail (SRK) et sur les deux bords extérieurs du patin du rail (SFR) comme des bandes de mesure d'extension qui reçoivent des déplacements horizontaux, et **en ce que** l'élément de mesure supportant le patin du rail comporte au moins une partie d'introduction de force en forme de mâchoire, qui peut être reliée au patin du rail, et au moins une partie d'évacuation de force en forme de mâchoire, qui peut être reliée à une traverse, ces parties étant superposées parallèlement et horizontalement et **en ce qu'**entre les parties d'introduction et d'évacuation de force, au moins une paire de réduction de mesure est prévue sur au moins un élément de déformation, la partie d'introduction de force étant séparée de la partie d'évacuation de force par une fente transversale et horizontale, et les deux parties étant reliées latéralement chacune au moyen d'un élément de déformation orienté au moins en partie verticalement, dans lequel au moins deux paires de réduction de mesure sont prévues, éloignées verticalement chacune, la paire supérieure étant prévue pour la détection des forces horizontales et la paire inférieure étant prévue pour la détection des forces verticales et du point de contact des roues.

2. Dispositif selon la revendication 1, **caractérisé en ce que** des bandes de mesure d'extension sont installées, comme connu en soi, sur le champignon du rail dans les fibres neutres en dessous d'un angle négatif et d'un angle positif de 45° par rapport à la fibre.

3. Dispositif selon la revendication 1, **caractérisé en ce que** des bandes de mesure d'extension sont installées sur le champignon du rail dans les fibres neutres en dessous d'un angle négatif par rapport à la fibre neutre pour la détermination de tensions longitudinales..

4. Procédé de détermination du risque de déraillement de véhicules ferroviaires avec un dispositif selon l'une quelconque des revendications 1 à 3, **caractérisé en ce qu'**un tableau d'informations continu est formé dans le dispositif d'analyse des signaux à partir des signaux transmis, qui affiche des tendances à l'instabilité de véhicules et des forces de déplacement de voie.

5. Procédé selon la revendication 4, **caractérisé en ce qu'**un tableau d'informations est formé à partir de plusieurs cellules d'informations, de telle manière que leurs portions de signal se rejoignent en continu, les affaissements des rails ainsi que les déplacements horizontaux des rails étant de préférence décomposés en portions correspondantes et pris en compte dans l'environnement direct du point de contact des roues.
